# EUROPÄISCHE PATENTSCHRIFT

(11) **EP 0 918 105 B1**
(45) Veröffentlichungstag und Bekanntmachung des Hinweises auf die Patenterteilung: **08.10.2008**
(21) Anmeldenummer: 98114273.0
(22) Anmeldetag: 30.07.1998
(51) Int. Cl.: D21H 25/18, B41M 7/00

(54) **Verfahren und Vorrichtung zur Entsäuerung von Büchern**
Process and apparatus for the deacidification of books
Procédé et dispositif de déacidification de livres

(30) Priorität: 21.11.1997 DE 19751673
(43) Veröffentlichungstag der Anmeldung: 26.05.1999
(73) Patentinhaber: Turkovic, Bozena, 90461 Nürnberg (DE)
(72) Erfinder: Turkovic, Damir, 90461 Nürnberg (DE)
(74) Vertreter: Küchler, Stefan

(56) Entgegenhaltungen:
- WO-A-90/03466
- DE-A- 4 436 635
- US-A- 4 522 843
- US-A- 4 863 566
- US-A- 5 120 500
- US-A- 5 433 827
- US-A- 5 679 308
- BRANDIS, LEANNE: "Summary and evaluation of the testing sponsored by the Library of Congres of books deacidified by the FMC, Akzo and Wei T'o mas deacidification processes" RESTAURATOR (1994), 15(2), 109-27 , XP002128248

## Beschreibung

Die Erfindung richtet sich auf ein Verfahren und eine Vorrichtung zum Entsäuern von Büchern oder dergleichen, wobei die Buchseiten mit einem zur Laugenbildung befähigten Pulver beaufschlagt werden.

Ein Verfahren und eine Vorrichtung der gattungsgemäßen Art sind aus der DE 44 36 635 A1 bekannt.

Die Säure im Papier von Büchern ist Ursache für die Zerstörung großer Buchbestände in Bibliotheken. Es wird deshalb versucht, die Säure im Papier zu neutralisieren und eine alkalische Reserve gegen zukünftige Säureangriffe aufzubauen.

Bei einem vorbekannten Verfahren wird Diäthylzink als alkalisches Gas für die Behandlung verwendet. Dieses Verfahren hinterläßt allerdings einen unerwünschten Geruch in den Büchern sowie teilweise eine schillernde Verfärbung der Einbände. Als problematisch sind auch die hohen Temperaturen anzusehen, denen die Bücher wegen des exothermen Prozeßverlaufs ausgesetzt sind. Auch können negative Langzeitwirkungen nicht ganz ausgeschlossen werden die gegebenenfalls eine spätere Lagerung der Bücher in dunklen Räumen erforderlich machen. Darüber hinaus konnte sich dieses Verfahren auch wegen der hohen Kosten wirtschaftlich nicht durchsetzen.

Weiterhin gibt es sogenannte nasse Verfahren, bei welchen der alkalische Wirkstoff in einer Trägerflüssigkeit oder suspendiert und mit deren Hilfe auf die Buchseiten transportiert wird. Dabei sind FCKW-haltige Träger einerseits besonders geeignet, bilden andererseits aber unter Umweltgesichtspunkten auch ein Hauptproblem bei diesen Verfahren. Werden dementsprechend andere flüssige Trägermedien angesetzt, ist ein Feuchtigkeitsentzug unter Einsatz von Mikrowellen erforderlich, der von der Fachwelt als eine nicht erwünschte Belastung für die Bücher angesehen wird und zu Beschädigung von Metallteilen am Einband führen kann. Weitere negative Kostenfaktoren sind eine aufwendige Konstruktion wegen des niedrigen Flammpunktes in Verbindung mit der Rückgewinnung und Reinigung des Lösungsmittels sowie die erforderliche wochenlange Zwischenlagerung der behandelten Bücher. Weiterhin können die nassen Lösungsmittel nur eine begrenzte Wirkstoffmenge aufnehmen. Wenn aber die vom Papier aufgenommene Lösungsmittelmenge nicht genügend Wirkstoff enthält, wird keine ausreichende Behandlung erreicht.

Das eingangs erwähnte, aus der DE 44 36 635 A1 bekannte Verfahren weist als Trockenverfahren Vorteile gegenüber den vorher beschriebenen Naßverfahren auf, ist aber gleichwohl noch mit erheblichen Nachteilen behaftet. So wird bei diesem Verfahren ein Buch einzeln befestigt und durch relativ starke Luftströmung bei einem Öffnungswinkel von ca. 165° offengehalten. Mittels eines Schwenkarms wird von unten durch Düsen Lauge oder Laugenanhydrid in Pulverform in das Buch eingeblasen. Danach wird in einem zweiten Arbeitsgang und in einer zweiten Maschine das Buch von der überschüssigen Pulvermenge mittels Preßluft befreit, womit eine erhebliche Beschädigungsgefahr einhergeht, und schließlich werden in einem dritten Arbeitsgang und in einer dritten Maschine die Buchseiten bedampft. Zuletzt werden die Bücher per Hand noch einmal gereinigt. Das System weist damit zwar nicht die bei Naßverfahren auftretenden Nachteile wie Mangel an alkalischer Reserve oder "Halbmond-Effekf" auf, aber die Bücher werden relativ stark mechanisch beansprucht. Außerdem sind die Bücher auch einer relativ starken Handhabungsbeanspruchung unterworfen, was durch die Einzelbuchbehandlung und den erforderlichen Maschinenwechsel bedingt ist. Da bei diesem Verfahren zudem nur eine subjektive Kontrolle der Menge von Basenanhydrid im Buch durchgeführt wird, kann es vorkommen daß die Bücher nach der Behandlung mit Wirkstoffpulver angereichert sind.

Weit gravierender ist jedoch, dass bei DE 44 36 635 A1 zur Auffächerung der Buchseiten eine zu dem Buchrücken parallele Luftströmung verwendet wird. Zwar lassen sich damit die Seiten auffächern; der Nachteil ist jedoch eine sehr starke Strömung zwischen den Buchseiten, welche verhindert, dass sein injiziertes Pulver ausreichend Gelegenheit hat, um sich auf den Buchseiten niederzuschlagen; vielmehr wird der größte Teil des Pulvers von der starken Strömung geradewegs durch das Buch hindurch zu einer Absaugeinrichtung getragen, so dass dieses Verfahren äußerst uneffizient ist. Es benötigt einerseits ein starkes Gebläse und eine starke Absaugeinrichtung und überdies noch eine sehr große Behandlungszeit, so dass sich ein immenser Energieaufwand ergibt, mit einer daraus folgenden hohen Umweltbelastung, die bei der Erzeugung dieser Energie anfällt. Schließlich sind die selbst nach einem längeren Zeitraum erzielbaren Ergebnisse unbefriedigend, da das Pulver sich auch nach einem längeren Zeitraum nur in kleinen Mengen dauerhaft an den Buchseiten absetzen kann, während der Großteil des Pulvers von dem starken Sog immer wieder weggeführt wird.

Aus diesen Nachteilen des beschriebenen Standes der Technik resultiert das die Erfindung initiierende Problem, im Rahmen der Entsäuerung von Büchern od. dgl. mit einem zur Laugenbildung befähigten Pulver eine möglichst schonende Behandlung zu finden, bei der einerseits wenig Energie verbraucht wird und andererseits die Ablagerung des Pulvers an den Buchseiten gefördert wird, so dass sich eine möglichst intensive Entsäuerung ergibt.

Die Lösung dieses Problems gelingt bei einem gattungsgemäßen Verfahren durch eine Weiterbildung entsprechend der kennzeichnenden Merkmale des Anspruchs 1, und bei einer gattungsgemäßen Vorrichtung durch eine Weiterbildung entsprechend der kennzeichnenden Merkmale des Anspruchs 10.

Das erfindungsgemäße Behandlungsverfahren ist gattungsgemäß ein Trockenverfahren und vermeidet die beschriebenen Nachteile von Naßverfahren. Gegenüber anderen bekannten Trockenverfahren zeichnet sich das Verfahren dadurch aus, daß die Bücher bei der Arbeitsvorbereitung in eine Buchkassette mit einem Öffnungswinkel von 90° eingelegt und befestigt werden. Diese mehrere Bücher aufnehmende Buchkassette ist in einer Behandlungskammer angeordnet, welche nach außen hin hermetisch verschlossen ist, und in welcher eine Behandlung der Bücher in vier aufeinanderfolgenden Phasen erfolgt, ohne daß dabei eine Verlagerung der Bücher und ein Wechsel der Maschine erforderlich wäre. Als Transportmedium für das Laugenanhydrid-Pulver, z.B. MgO, wird Luft verwendet, welche gereinigt wieder in die Atmosphäre zurückgeleitet wird. Es wird somit zuverlässig vermieden, daß das Bedienungspersonal mit dem Wirkstoffpulver in Kontakt gelangt.

Eine Besonderheit des erfindungsgemäßen Verfahrens liegt darin, daß die Bücher im Vakuum entsäuert werden, vorzugsweise bei einem Druck von etwa 300 mbar. Hierdurch ist es möglich, mit einer gegenüber herkömmlichen Verfahren erheblich niedrigeren Luftströmung auszukommen und die hierdurch bedingte mechanische Belastung der Bücher drastisch zu reduzieren.

Da die Bücher erfindungsgemäß mittels Umluft von zwei gegenüberliegenden Seiten durchgeblasen werden, ist es möglich, eine definierte Luftmenge durch eine exakt vorgegebene Pulvermenge zu sättigen und auf diese Weise sicherzustellen daß dem Buch nur die wirklich notwendige Pulvermenge zugeführt wird unter Berücksichtigung einer alkalischen Reserve.

Nachfolgend werden das erfindungsgemäße Verfahren und die erfindungsgemäße Vorrichtung anhand einer bevorzugten Ausführungsform in Verbindung mit der Zeichnung näher beschrieben. Dabei zeigen:
- Fig. 1: eine Seitenansicht eines erfindungsgemäßen Bücherkassetten-Wagens,
- Fig. 2: eine perspektivische Ansicht einer Bücherkassette mit eingelegtem Buch,
- Fig. 3: eine Ansicht der erfindungsgemäßen Vorrichtung von der Stirnseite und
- Fig. 4: eine blockschaltbildartige Darstellung einer erfindungsgemäßen Vorrichtung.

In einer nach außen hermetisch abschließbaren Behandlungskammer 21 ist ein Bücherkassettenwagen 22 angeordnet, welcher beispielsweise zehn Bücherkassetten 23 aufnimmt, wovon in Fig. 2 jeweils nur die Außenliegenden gezeichnet sind.

Der Bücherkassettenwagen 22 weist Räder 24 und eine Kupplung 25 auf, welche zur Verbindung mit einer Antriebseinrichtung A dient, welche den Bücherkassettenwagen 22 in der Behandlungskammer 21 periodisch hin- und herbewegt, so daß die Buchseiten eine fächelnde Bewegung durchführen. Hierdurch wird eine nachfolgend noch beschriebene extrem gleichmäβige Beaufschlagung der einzelnen Buchseiten mit Wirkstoff möglich.

Die Buchkassetten 23 umfassen Seitenwände 26, die je nach Buchstärke einstellbar sind, welche zueinander in einem Winkel von 90° angeordnet sind, was zu einer optimalen Auffächerung der liegend angeordneten Bücher 27 führt.

Die Arbeitsweise einer erfindungsgemäßen Vorrichtung und das erfindungsgemäße Verfahren werden nachfolgend in Verbindung mit Fig. 4 näher erläutert:

In einer Vorbereitungsphase werden die zu behandelnden Bücher 27 in die Bücherkassetten 23 eingelegt und am Bucheinband (Deckel) befestigt. Die Bücherkassetten 23 sind gepolstert, so daß eine optimale Schonung der Bücher 27 gewährleistet ist. Mit Hilfe des Wagens 22 werden die Bücher 27 in die Behandlungskammer 21 gebracht. Über die Kupplung 25 wird die Antriebseinrichtung 3 angekuppelt. Anschließend wird die Behandlungskammer 21 hermetisch geschlossen. Durch Druck auf eine Starttaste wird eine SPS-Steuerung in Gang gesetzt.

In einer ersten Behandlungsphase werden die Bücher 27 von Staub und losen Partikeln befreit. Hierzu werden die Umluftmotoren 2, der Horizontalmotor 3 für den Antrieb des Bücherkassettenwagens 22 und der Saugzugmotor 11 eingeschaltet Sobald diese ihre maximale Drehgeschwindigkeit erreicht haben, werden die Magnetventile y1, y3 und y4 geöffnet. Daraufhin strömt Luft in die Behandlungskammer. Mittels des Umluftmotors 2 strömt vorgewärmte Luft (maximal 35°C) durch die Bücher 27 und belüftet die Seiten. Dabei werden lose Partikel entfernt und weggesaugt. Nach Ablauf eines vorgegebenen Zeitintervalls werden die Ventile y1, y3 und y4 geschlossen.

In der anschließenden zweiten Phase, der Behandlungsphase, wird die Vakuumpumpe 9 eingeschaltet und Ventil y15 geöffnet und ein Vakuum von 300 mbar eingestellt.

Gleichzeitig läuft der Umluftmotor 2 und die Heizung. So werden die Bücher warmgehalten. Nach Erreichen eines Unterdrucks von 300 mbar schließt Ventil y15 und die Vakuumpumpe 9 bleibt stehen. Die Ventile y5 bis y14 öffnen sich kurzfristig der Reihe nach und durch einen so erzeugten kurzen Luftstoß wird das pulverförmige Laugenanhydrid in den Behältern 1 bis 10 (6) aufgewirbelt.

Das aufgewirbelte Pulver wird in die Behandlungskammer 21 eingesaugt und durch die Düsen 28 in die Bücher 27 injiziert, und zwar in Form einer turbulenten Strömung. Dieser Vorgang wird so oft wiederholt bis sich der Luftdruck auf 600 mbar erhöht. Die Umlaufmotoren 2 wirbeln das Pulver also durch die Bücher 27, welche hin- und herbewegt werden und verteilen es gleichmäßig auf alle Seiten. Das Papier wird mit dem Pulver gesättigt.

In einer anschließenden dritten Phase, der Konditionierungsphase wird dafür gesorgt daß zur Ausbildung einer Lauge aufgrund des injizierten Pulvers hinreichend Feuchtigkeit zur Verfügung steht, zumal das vorher angelegte Vakuum dafür gesorgt hat daß die den Büchern die natürliche Restfeuchte entzogen wurde.

Zu diesem Zweck wird schon während der Behandlungsphase eine Wasserringpumpe 4 eingeschaltet die Dampf erzeugt. Der erzeugte Dampf kann durch die Ventile y1 und y2 entweichen. Das Ventil y1 wird dann geschlossen und das Regelventil y3 langsam geöffnet und Dampf in die Behandlungskammer 21 eingezogen. Da die Luft in der Behandlungskammer 21 ständig warmgehalten wird, kann der Dampf auf den Bücherblättern nicht kondensieren und dringt in das Papier ein. Der Dampf wird solange eingesaugt, bis ein Druckausgleich bei ca. 1000 mbar erreicht ist. Dann werden die Ventile y2 und y3 geschlossen und die Wasserringpumpe 4 abgeschaltet.

In einer anschließenden vierten Phase, der Reinigungsphase, werden die Bücher 27 von dem überschüssigen Pulver gereinigt. Hierzu wird die Umlaufpumpe 10 in einem Separator 7 eingeschaltet. Düsen besprühen alle Luftöffnungen mit Wasser. Ein Saugzugmotor 11 wird eingeschaltet. Die Ventile y1, y3 und y4 werden geöffnet. Die Luft strömt durch die Behandlungskammer 21 und nimmt lose Pulverpartikel mit. In dem Separator 7 wird die Luft von dem Pulverstaub separiert und sauber in die Atmosphäre zurückgeleitet. Nach einem vorgegebenen Zeitraum schließen alle Ventile und die Motoren schalten ab.

Nun kann die Behandlungskammer 21 geöffnet und der Buchkassettenwagen 23 mit den Büchern 27 entnommen werden. Es wird nun eine optische Kontrolle durchgeführt und erforderlichenfalls werden einzelne Bücher 27 nachgereinigt. Außerdem wird eine pH-Messung durchgeführt, um auf diese Weise eine Erfolgskontrolle zu bewerkstelligen.

## Patentansprüche

1. Verfahren zur Entsäuerung von Büchern oder dergleichen, wobei die Buchseiten mit einem zur Laugenbildung befähigten Pulver beaufschlagt werden,
**dadurch gekennzeichnet, dass**
- die Bücher (27) in einer nach außen hermetisch abgeschlossenen Behandlungskammer (21) angeordnet und mit Vakuum beaufschlagt werden,
- das Pulver aus zumindest einer Vorratskammer (6) heraus aufgewirbelt und
- aufgrund des Vakuums in die Behandlungskammer (21) eingesaugt und durch Düsen (28) in die Buchseiten injiziert wird, wobei
- eine Auffächerung der Bücher (27) durch eine Hin- und Herbewegung erfolgt.

2. Verfahren nach Anspruch 1, **dadurch gekennzeichnet, dass** das Pulver mit einer turbulenten Strömung aufgebracht wird.

3. Verfahren nach Anspruch 1 oder 2, **dadurch gekennzeichnet, dass** die Bücher (27) in der Behandlungskammer (21) horizontal mit den Buchrücken nach unten angeordnet sind.

4. Verfahren nach Anspruch 3, **dadurch gekennzeichnet, dass** die Bücher (27) ca. 90° aufgeklappt sind.

5. Verfahren nach einem der Ansprüche 1 bis 4, **dadurch gekennzeichnet, dass** die Bücher (27) von zwei um 180° gegeneinander versetzten Luftströmen beaufschlagt werden.

6. Verfahren nach einem der vorhergehenden Ansprüche, **dadurch gekennzeichnet, dass** die Bücher (27) mit vorgewärmter Luft vorgereinigt werden.

7. Verfahren nach einem der vorhergehenden Ansprüche, **dadurch gekennzeichnet, dass** die Bücher (27) über die Luft geheizt und nach Aufbringen des Pulvers mit Wasserdampf beaufschlagt werden, so dass aufgrund der Heizung eine Kondensation des Wasserdampfes vermieden wird.

8. Verfahren nach einem der vorhergehenden Ansprüche, **dadurch gekennzeichnet, dass** in einer Reinigungsphase mittels eines Luftstromes lose Pulverpartikel abgestreift werden.

9. Verfahren nach einem der vorhergehenden Ansprüche, **dadurch gekennzeichnet, dass** in ein- und derselben Behandlungskammer (21) nacheinander
- eine Vorreinigungsphase zum Entfernen von Staub und losen Papierpartikeln auf den Buchseiten
- eine Behandlungsphase unter Aufbringung von Pulver auf die Buchseiten
- eine Konditionierungsphase unter Aufbringung von Wasserdampf auf die vorgewärmten Buchseiten und
- eine Reinigungsphase zur Entfernung überflüssigen Pulvers durchgeführt wird.

10. Vorrichtung zur Entsäuerung von Büchern oder dergleichen, wobei die Buchseiten mit einem zur Laugenbildung befähigten Pulver beaufschlagt werden, **gekennzeichnet durch**
- eine nach außen luftdicht abschließbare Behandlungskammer (21) für die Bücher (27);
- wenigstens ein Ventil zur Erzeugung eines kurzen Luftstoßes, wodurch das Pulver in zumindest einer Vorratskammer (6) aufgewirbelt wird; und
- Düsen (28) zur Injektion des Pulvers, welches aufgrund des Vakuums in die Behandlungskammer (21) eingesaugt wird, in die Buchseiten;
- einen Bücherkassettenwagen (22), der in der Behandlungskammer (21) hin- und herbewegbar angeordnet ist.

11. Vorrichtung nach Anspruch 10, **dadurch gekennzeichnet, dass** die Bücherkassetten (23) Seitenwände (26) aufweisen, die einen Innenraum von 90° einschließen und gegenüber der Oberseite des Bücherkassettenwagens (22) einen Winkel 45° bilden.

12. Vorrichtung nach Anspruch 10 oder 11, **dadurch gekennzeichnet, dass** die Seitenwände (26) je nach Buchbreite einstellbar sind.

13. Vorrichtung nach einem der Ansprüche 10 bis 12, **dadurch gekennzeichnet, dass** die Seitenwände (26) Öffnungen für die Buchdeckelbefestigung aufweisen.

## Claims

1. A process of deacidifying books or the like, wherein the book pages are exposed to a powder capable of forming an alkaline substance,
**characterised in that**
- the books (27) are disposed in a treatment chamber (21) which is hermetically sealed from the outside and to which a vacuum is applied,
- the powder is whirled up from at least one supply chamber (6) and,
- on account of the vacuum, is sucked into the treatment chamber (21) and is injected by nozzles (28) into the book pages, wherein
- fanning out of the books (27) is effected by a reciprocating movement.

2. A process according to Claim 1, **characterised in that** the powder is applied with a turbulent flow.

3. A process according to Claim 1 or 2, **characterised in that** the books (27) are arranged horizontally in the treatment chamber (21) with the book spine downwards.

4. A process according to Claim 3, **characterised in that** the books (27) are opened to about 90°.

5. A process according to any one of Claims 1 to 4, **characterised in that** the books (27) are acted upon by two air flows offset by about 180° relative to one another.

6. A process according to any one of the preceding Claims, **characterised in that** the books (27) are precleaned with preheated air.

7. A process according to any one of the preceding Claims, **characterised in that** the books (27) are heated by the air and, after the application of the powder, are acted upon with steam so that, because of the heating, condensation of the steam is avoided.

8. A process according to any one of the preceding Claims, **characterised in that**, in a cleaning phase, loose powder particles are removed by means of an air stream.

9. A process according to any one of the preceding Claims, **characterised in that** in the same treatment chamber (21) there are carried out successively
- a precleaning phase for removing dust and loose paper particles on the book pages
- a treatment phase with application of powder on to the book pages
- a conditioning phase with application of steam on to the preheated book pages and
- a cleaning phase for removing excess powder.

10. An apparatus for deacidifying books or the like, wherein the book pages are exposed to a powder capable of forming an alkaline substance,
**characterised by**
- a treatment chamber (21) for the books (27), which can be sealed from the outside in an airtight manner;
- at least one valve for generating a short air blast, whereby the powder is whirled up into at least one storage chamber (6), and
- nozzles (28) for injecting the powder, which is sucked into the treatment chamber (21) on account of the vacuum, on to the book pages;
- a book retainer carriage (22) which is arranged so as to be able undergo reciprocating movement in the treatment chamber (21).

11. An apparatus according to Claim 10, **characterised in that** the book retainers (23) have side walls (26) which enclose an interior space of 90° and form an angle of 45° with respect to the upper side of the book retainer carriage (22).

12. An apparatus according to Claim 10 or 11, **characterised in that** the side walls (26) can be adjusted according to the book width.

13. An apparatus according to any one of Claims 10 to 12, **characterised in that** the side walls (26) have openings for fastening the book cover.

## Revendications

1. Procédé de désacidification de livres ou équivalents, les pages des livres recevant une poudre apte à la formation de lessive alcaline,
**caractérisé en ce que**
- les livres (27) sont disposés dans une chambre de traitement (21) hermétiquement fermée vers l'extérieur et alimentée en vide,
- la poudre est soulevée en tourbillons à partir d'au moins une chambre de stockage (6) et,
- sous l'effet du vide, est aspirée dans la chambre de traitement (21) et injectée par des buses (28) dans les pages des livres,
- une ouverture des livres (27) en éventail étant opérée par un mouvement de va-et-vient.

2. Procédé selon la revendication 1, **caractérisé en ce que** la poudre est appliquée avec un écoulement turbulent.

3. Procédé selon la revendication 1 ou 2, **caractérisé en ce que** les livres (27) sont disposés horizontalement dans la chambre de traitement (21), le dos des livres étant orienté vers le bas.

4. Procédé selon la revendication 3, **caractérisé en ce que** les livres (27) sont ouverts à environ 90°.

5. Procédé selon l'une des revendications 1 à 4, **caractérisé en ce que** les livres (27) sont alimentés par deux flux d'air décalés de 180° l'un par rapport à l'autre.

6. Procédé selon l'une des revendications précédentes, **caractérisé en ce que** les livres (27) sont préalablement nettoyés avec de l'air préchauffé.

7. Procédé selon l'une des revendications précédentes, **caractérisé en ce que** les livres (27) sont chauffés par l'air et, après application de la poudre, sont alimentés en vapeur d'eau de sorte qu'une condensation de la vapeur d'eau est évitée du fait du chauffage.

8. Procédé selon l'une des revendications précédentes, **caractérisé en ce que**, lors d'une phase de nettoyage, les particules de poudre libres sont éliminées au moyen d'un flux d'air.

9. Procédé selon l'une des revendications précédentes, **caractérisé en ce que** se déroulent successivement dans une seule et même chambre de traitement (21)
- une phase de pré-nettoyage pour éliminer la poussière et les particules libres de papier sur les pages des livres,
- une phase de traitement par application de poudre sur les pages des livres,
- une phase de conditionnement par application de vapeur d'eau sur les pages préchauffées des livres, et
- une phase de nettoyage pour éliminer l'excédent de poudre.

10. Dispositif de désacidification de livres ou équivalents, les pages des livres recevant une poudre apte à la formation de lessive alcaline,
**caractérisé par**
- une chambre de traitement (21) des livres (27) pouvant être fermée de manière étanche à l'air vers l'extérieur ;
- au moins une soupape pour produire un bref souffle d'air qui permet de soulever la poudre en tourbillons dans au moins une chambre de stockage (6) ; et
- des buses (28) pour injecter la poudre, aspirée sous l'effet du vide dans la chambre de traitement (21), dans les pages des livres ;
- un chariot porte-cassettes de livres (22) disposé dans la chambre de traitement (21) et animé d'un mouvement de va-et-vient.

11. Dispositif selon la revendication 10, **caractérisé en ce que** les cassettes de livres (23) présentent des parois latérales (26) qui incluent un espace intérieur de 90° et forment un angle de 45° par rapport à la face supérieure du chariot porte-cassettes de livres (22).

12. Dispositif selon la revendication 10 ou 11, **caractérisé en ce que** les parois latérales (26) sont réglables en fonction de la largeur du livre.

13. Dispositif selon l'une des revendications 10 à 12, **caractérisé en ce que** les parois latérales (26) présentent des ouvertures pour fixer la couverture du livre.
